# EUROPÄISCHE PATENTSCHRIFT

(11) **EP 3 981 224 B1**
(45) Veröffentlichungstag und Bekanntmachung des Hinweises auf die Patenterteilung: **29.04.2026**
(21) Anmeldenummer: 20729060.2
(22) Anmeldetag: 28.05.2020
(51) Int. Cl.: H05B 45/24, H05B 45/33, H05B 45/325, H05B 45/345

(54) **VERFAHREN ZUM BETREIBEN EINES LEUCHTDIODEN-MODULS UND LEUCHTDIODEN-MODUL**
METHOD FOR OPERATING AN LED MODULE AND LED MODULE
PROCÉDÉ POUR OPÉRER UN MODULE À DEL ET MODULE À DEL

(30) Priorität: 07.06.2019 DE 102019208347
(43) Veröffentlichungstag der Anmeldung: 13.04.2022
(73) Patentinhaber: VOLKSWAGEN AKTIENGESELLSCHAFT, 38440 Wolfsburg (DE)
(72) Erfinder: FRANKE, Stefan, 38536 Meinersen (DE)
(74) Vertreter: Löbbecke, Carsten
(86) Internationale Anmeldenummer: PCT/EP2020/064807
(87) Internationale Veröffentlichungsnummer: WO 2020/245023

(56) Entgegenhaltungen:
- DE-A1- 102011 014 440
- DE-A1- 102013 201 915
- DE-A1- 102017 125 405

## Beschreibung

Die Erfindung betrifft ein Verfahren zum Betreiben eines Leuchtdioden-Moduls und ein Leuchtdioden-Modul.

Bei der Herstellung von Leuchtdioden kommt es auf Grund von Schwankungen von Parametern der Halbleiterstruktur der Leuchtdioden zu einer Streuung der optischen Eigenschaften. Dies äußert sich insbesondere in Form von unterschiedlichen Emissionsspektren und unterschiedlichen Schwerpunktwellenlängen der Leuchtdioden.

Zum Erzeugen einer Vielzahl von unterschiedlichen Farbeindrücken werden üblicherweise drei Leuchtdioden miteinander kombiniert. Hierbei spannt das von einer roten, einer grünen und einer blauen Leuchtdiode emittierte Licht einen Gamut auf. Über eine additive Farbmischung können alle Farborte innerhalb des Gamuts erreicht und zugehörige Farbeindrücke erzeugt werden. Variieren jedoch die Schwerpunktwellenlängen der Leuchtdioden, so ändert sich auch der von den Leuchtdioden bereitgestellte Gamut.

Aus der DE 10 2008 025 865 A1 ist ein Verfahren zum Betrieb eines Leuchtdioden-Moduls bestehend aus einer Anzahl von verschiedenfarbigen Leuchtdioden bekannt, die von einer Ansteuerschaltung über Ansteuersignale ansteuerbar sind, wobei die Ansteuerschaltung mindestens ein EPROM aufweist, aus dem die Ansteuersignale abrufbar sind, wobei im EPROM die Parameter eines Farbraums für die Lichtsteuerung des Leuchtdioden-Moduls gespeichert sind, und dass die im EPROM gespeicherten Daten von der Elektronik ausgelesen, alle notwendigen Farbanteile der einzelnen Leuchtdioden berechnet und zur Berechnung der notwendigen Farbanteile herangezogen werden.

Die DE 10 2011 014 440 A1 beschreibt ein Verfahren zum Einstellen einer Leuchtfarbe eines Leuchtmittels für ein Kraftfahrzeug mit den Schritten: a) Vorgeben eines Satzes von Soll-Leuchtfarben; b) Zuordnen eines Codes zu jeder Soll-Leuchtfarbe aus dem vorgegebenen Satz von Soll-Leuchtfarben; c) Zuordnen von zumindest einem Steuerparameter zu jedem Code, dass bei Wahl des Codes über den zumindest einen Steuerparameter die der Soll-Leuchtfarbe entsprechende Leuchtfarbe am Leuchtmittel eingestellt wird; d) Einstellen der Leuchtfarbe durch Wahl des Codes, wobei in Schritt a) der Satz der Soll-Leuchtfarben dergestalt vorgegeben wird, dass er einen vorgebbaren Gamut vollständig abdeckt, und dass der Farbabstand nächstbenachbarter Soll-Leuchtfarben auf einer vorgegebenen Farbtafel so klein ist, dass die diesen Soll-Leuchtfarben entsprechenden Leuchtfarben durch das menschliche Auge gerade noch farblich unterscheidbar sind.

Aus der DE 10 2013 201 915 A1 ist eine Schaltung zur Ansteuerung von mehreren LED-Kanälen bekannt, aufweisend jeweils mindestens eine LED, zur Erzeugung eines Mischlichts aus dem von den jeweiligen LED-Kanälen erzeugten Licht, wobei für jeden Zielfarbort, der durch das LED-Modul erreichbar ist, jeweils eine Look-up-Tabelle vorgesehen ist, in der der Betriebsstrom für jeden LED-Kanal abgelegt ist.

Aus der DE 10 2017 125 405 A1 ist ein Verfahren zum Kalibrieren einer Leuchtdiode, LED, einer Rot-Grün-Blau-, RGB, LED-Vorrichtung bekannt, wobei die RGB-LED-Vorrichtung eingerichtet ist, um ein Tastverhältnis einer Pulsweitenmodulation, PWM, einzustellen und um die LED entweder mit einem Strom, der einen ersten Wert aufweist, oder mit einem Strom, der einen zweiten Wert aufweist, der höher als der erste Wert ist, zu versorgen, wobei das Verfahren folgende Schritte umfasst: Messen einer ersten Gruppe von Tristimuluswerten für die LED, wenn der Strom, der den ersten Wert aufweist, an die LED mit einem ersten PWM-Tastverhältnis angelegt wird, Berechnen von Parametern aus der gemessenen ersten Gruppe von Tristimuluswerten, um die Farbintensität als Funktion des PWM-Tastverhältnisses auszudrücken, wenn der Strom, der den ersten Wert aufweist, angelegt wird, Messen einer zweiten Gruppe von Tristimuluswerten für die LED, wenn der Strom, der den zweiten Wert aufweist, mit einem zweiten PWM-Tastverhältnis angelegt wird, wobei das zweite PWM-Tastverhältnis niedriger als der erste PWM-Zyklus ist, wodurch der sich ergebende Strom niedriger als der Strom ist, der sich ergibt, wenn der Strom, der den ersten Wert aufweist, mit dem ersten PWM-Tastverhältnis angelegt wird, Messen einer dritten Gruppe von Tristimuluswerten für die LED, wenn der Strom, der den zweiten Wert aufweist, mit einem dritten PWM-Tastverhältnis angelegt wird, wobei das dritte PWM-Tastverhältnis höher als der erste PWM-Zyklus ist, wodurch der sich ergebende Strom höher als der Strom ist, der sich ergibt, wenn der Strom, der den ersten Wert aufweist, mit dem ersten PWM-Tastverhältnis angelegt wird, Berechnen von Parametern aus den gemessenen zweiten und dritten Gruppen von Tristimuluswerten, um die Farbintensität als Funktion des PWM-Tastverhältnisses auszudrücken, wenn der Strom, der den zweiten Wert aufweist, angelegt wird.

Der Erfindung liegt die Aufgabe zu Grunde, ein Verfahren zum Betreiben eines Leuchtdioden-Moduls und ein Leuchtdioden-Modul zu schaffen, bei denen auch bei schwankenden Emissionseigenschaften der Leuchtdioden ein vorgegebener Gamut bereitgestellt werden kann.

Die Aufgabe wird erfindungsgemäß durch ein Verfahren mit den Merkmalen des Patentanspruchs 1 und ein Leuchtdioden-Modul mit den Merkmalen des Patentanspruchs 6 gelöst. Vorteilhafte Ausgestaltungen der Erfindung ergeben sich aus den Unteransprüchen.

Insbesondere wird ein Verfahren zum Betreiben eines Leuchtdioden-Moduls zur Verfügung gestellt, wobei das Leuchtdioden-Modul mindestens drei verschiedenfarbige Leuchtdioden umfasst, die gemeinsam einen Gamut von einstellbaren Farborten aufspannen und die mittels einer Treibereinrichtung über Ansteuersignale angesteuert werden, wobei Stromstärken, mit denen die mindestens drei verschiedenfarbigen Leuchtdioden jeweils betrieben werden, zum Einstellen von vorgegebenen Eckpunkten des Gamuts angepasst werden, sodass ein vorgegebener Gamut bereitgestellt wird.

Ferner wird ein Leuchtdioden-Modul geschaffen, umfassend mindestens drei verschiedenfarbige Leuchtdioden, die gemeinsam einen Gamut von einstellbaren Farborten aufspannen, und eine Treibereinrichtung, wobei die Treibereinrichtung derart ausgebildet ist, die mindestens drei Leuchtdioden über Ansteuersignale anzusteuern, wobei Stromstärken, mit denen die mindestens drei verschiedenfarbigen Leuchtdioden jeweils betrieben werden, zum Einstellen von vorgegebenen Eckpunkten des Gamuts angepasst sind, sodass ein vorgegebener Gamut bereitgestellt wird.

Das Verfahren und das Leuchtdioden-Modul ermöglichen es, Schwankungen im Herstellungsprozess und hierdurch hervorgerufene Schwankungen bei den Emissionseigenschaften der Leuchtdioden auszugleichen. Dies erfolgt, indem eine Stromstärke, mit der eine Leuchtdiode betrieben wird, verändert bzw. angepasst wird. Durch das Verändern der Stromstärke ändert sich das emittierte Spektrum und insbesondere eine Schwerpunktwellenlänge, welche auch als dominante Wellenlänge bezeichnet werden kann. Wird die Stromstärke beispielsweise von den üblichen 20 mA auf 60 mA verdreifacht, so ändert sich eine Schwerpunktwellenlänge um ca. 5 nm. Dieser Effekt wird genutzt, um den von den mindestens drei Leuchtdioden aufgespannten Gamut anzupassen. Für jede der mindestens drei Leuchtdioden wird die Stromstärke individuell gewählt bzw. angepasst, sodass eine jeweils zum Nachbilden eines vorgegebenen Gamuts notwendige Schwerpunktwellenlänge eingestellt wird.

Herstellungsbedingt treten die genannten Schwankungen in den Emissionseigenschaften immer auf. Die Hersteller von Leuchtdioden vermessen daher üblicherweise nach dem Herstellen die Leuchtdioden und klassifizieren diese gemäß einer jeweiligen Schwerpunktwellenlänge nach bestimmten Wellenlängenbereichen (engl. "bins"). Anschließend werden die Leuchtdioden jeweils für diese Wellenlängenbereiche vertrieben. Durch das beschriebene Verfahren und das beschriebene Leuchtdioden-Modul ist es daher möglich, eine größere Anzahl dieser Wellenlängenbereiche zu verwenden, wodurch ein Angebot zunimmt und Kosten eingespart werden können.

Insbesondere werden drei Leuchtdioden verwendet, wobei eine rote Leuchtdiode (Wellenlängenbereich von 580-650 nm), eine grüne Leuchtdiode (Wellenlängenbereich von 500-560 nm) und eine blaue Leuchtdiode (Wellenlängenbereich von 430-480 nm) miteinander zu einem Leuchtdioden-Modul kombiniert werden.

Ein Gamut bezeichnet einen Bereich im Farbraum, der mit dem Leuchtdioden-Modul durch additive Farbmischung nachgestellt werden kann. Der Bereich kann beispielsweise mittels des CIE-Chromatizitätsdiagramm (CIE1931) veranschaulicht werden.

Eine Abhängigkeit der Emissionseigenschaften der Leuchtdioden, insbesondere der Schwerpunktwellenlänge, von der Stromstärke kann beispielsweise empirisch bestimmt werden. Alternativ oder zusätzlich kann die Abhängigkeit auch mittels einer Simulation berechnet werden.

Das Ansteuern der Leuchtdioden erfolgt mittels einer Pulsweitenmodulation. Die pulsweitenmodulierten Pulse werden mittels der Treibereinrichtung bereitgestellt. Über eine Stromstärke, das heißt eine Amplitude, der Pulse wird eine Schwerpunktwellenlänge der jeweiligen Leuchtdiode festgelegt bzw. angepasst. Über die Pulsweite der Pulse wird eine Intensität des emittierten Lichts mittels der Treibereinrichtung gesteuert, sodass durch additive Farbmischung ein gewünschter Farbort innerhalb des Gamuts erreicht wird.

Die Treibereinrichtung kann als eine Kombination von Hardware und Software ausgebildet sein, beispielsweise als Programmcode, der auf einem Mikrocontroller oder Mikroprozessor ausgeführt wird.

In einer Ausführungsform ist vorgesehen, dass die Stromstärken jeweils mittels eines Vorwiderstands angepasst werden. Dies ist eine im Hinblick auf einen Aufwand besonders einfache Umsetzung des Verfahrens und des Leuchtdioden-Moduls, da nur der Vorwiderstand angepasst werden muss, die restliche Ansteuerung jedoch beibehalten werden kann. Ein Aufwand und Kosten können hierdurch gering gehalten werden. In Abhängigkeit einer Zielwellenlänge für die Schwerpunktwellenlänge wird eine Stromstärke berechnet, die notwendig ist, um die Zielwellenlänge zu erreichen. Anschließend wird in Abhängigkeit einer verfügbaren Betriebsspannung ein geeigneter Vorwiderstand für die jeweilige Leuchtdiode ausgewählt und in dem Leuchtdioden-Modul verbaut.

In einer Ausführungsform ist vorgesehen, dass die Stromstärken mittels der Treibereinrichtung angepasst werden, wobei die Treibereinrichtung hierzu die Ansteuersignale entsprechend anpasst. Insbesondere passt die Treibereinrichtung hierzu die Amplitude der pulsweitenmodulierten Pulse an. Hierdurch kann eine flexible Anpassung erfolgen. Auch ein erneutes Anpassen zu einem späteren Zeitpunkt ist ohne großen Aufwand möglich, da lediglich zugehörige Parameter in der Treibereinrichtung geändert werden müssen.

Es kann vorgesehen sein, dass das Anpassen vor einer ersten Inbetriebnahme des Leuchtdioden-Moduls erfolgt, anschließend jedoch keine weitere oder erneute Anpassung mehr erfolgt. Es kann jedoch auch vorgesehen sein, dass das Anpassen beim laufenden Betrieb des Leuchtdioden-Moduls erfolgt.

In einer Ausführungsform ist vorgesehen, dass eine durch das Anpassen der Stromstärken jeweils hervorgerufene Intensitätsänderung jeweils durch Anpassen der Ansteuersignale ausgeglichen wird. Hierdurch kann eine Gesamtintensität konstant gehalten werden. Insbesondere wird eine Pulsweite der pulsweitenmodulierten Pulse entsprechend angepasst. Einfach ausgedrückt wird eine Pulsweite bei einer ansteigenden Intensität verringert, bei einer sinkenden Intensität hingegen vergrößert. Es kann hierbei insbesondere vorgesehen sein, dass das Anpassen der Pulsweite derart erfolgt, dass eine Effektivstromstärke beim Treiben einer Leuchtdiode konstant gehalten wird.

In einer Ausführungsform ist vorgesehen, dass mindestens eine Emissionseigenschaft für jede der mindestens drei Leuchtdioden erfasst und/oder erhalten wird, wobei ein Wert der angepassten Stromstärke jeweils auf Grundlage der erfassten und/oder erhaltenen mindestens einen Emissionseigenschaft festgelegt wird. Hierdurch kann das Leuchtdioden-Modul vor einer Verwendung auf einen vorgegebenen Gamut eingestellt werden. Beispielsweise kann vorgesehen sein, dass ein Hersteller von Leuchtdioden, aus denen ein Leuchtdioden-Modul zusammengestellt werden soll, für jede der Leuchtdioden Emissionseigenschaften, insbesondere eine Schwerpunktwellenlänge, beispielsweise in Form eines Datenblattes oder einer elektronischen Datei bereitstellt. Diese Emissionseigenschaften, insbesondere die Schwerpunktwellenlänge, werden anschließend beim Durchführen des Verfahrens verwendet, um die Stromstärken, mit denen die jeweiligen Leuchtdioden betrieben werden, zu berechnen und anzupassen. Sind die Stromstärken angepasst, kann das Leuchtdioden-Modul am endgültigen Verwendungsort verbaut werden. Es kann beispielsweise vorgesehen sein, dass die Treibereinrichtung einen Speicher aufweist, in dem die Emissionseigenschaften vor einem Anordnen des Leuchtdioden-Moduls an oder in einem endgültigen Verwendungsort hinterlegt werden. Die Treibereinrichtung berechnet auf Grundlage der hinterlegten Emissionseigenschaften die angepassten Stromstärken und hinterlegt diese in dem Speicher. Anschließend stellt die Treibereinrichtung die jeweils berechneten Stromstärken zur Verfügung.

Merkmale zur Ausgestaltung des Leuchtdioden-Moduls ergeben sich aus der Beschreibung von Ausgestaltungen des Verfahrens. Die Vorteile des Leuchtdioden-Moduls sind hierbei jeweils die gleichen wie bei den Ausgestaltungen des Verfahrens.

Nachfolgend wird die Erfindung anhand bevorzugter Ausführungsbeispiele unter Bezugnahme auf die Figuren näher erläutert. Hierbei zeigen:
- Fig. 1: eine schematische Darstellung einer Ausführungsform des Leuchtdioden-Moduls;
- Fig. 2: eine schematische Darstellung einer Ausführungsform des Verfahrens zum Betreiben eines Leuchtdioden-Moduls.

In Fig. 1 ist eine schematische Darstellung einer Ausführungsform des Leuchtdioden-Moduls 1 gezeigt. Das Leuchtdioden-Modul 1 umfasst drei verschiedenfarbige Leuchtdioden 2, 3, 4 und eine Treibereinrichtung 5.

Die verschiedenfarbigen Leuchtdioden 2, 3, 4 weisen jeweils Schwerpunktwellenlängen auf, die rotes Licht, grünes Licht und blaues Licht bereitstellen. Die Leuchtdiode 2 emittiert im roten Wellenlängenbereich, das heißt eine zugehörige Schwerpunktwellenlänge liegt im Bereich von 580-650 nm; die Leuchtdiode 3 emittiert im grünen Wellenlängenbereich, das heißt eine zugehörige Schwerpunktwellenlänge liegt im Bereich von 500-560 nm; und die Leuchtdiode 4 emittiert im blauen Wellenlängenbereich, das heißt die Schwerpunktwellenlänge liegt im Bereich von 430-480 nm. Gemeinsam spannen die Leuchtdioden 2, 3 ,4 bzw. die jeweiligen Schwerpunktwellenlängen einen Gamut auf.

Die Treibereinrichtung 5 ist derart ausgebildet, die Leuchtdioden 2, 3, 4 über Ansteuersignale 6 anzusteuern. Die Ansteuersignale 6 umfassen hierbei pulsweitenmodulierte Pulse, die durch eine Amplitude und eine Pulsweite definiert sind.

Es ist vorgesehen, dass Stromstärken, mit denen die Leuchtdioden 2, 3, 4 jeweils betrieben werden, zum Einstellen von vorgegebenen Eckpunkten des Gamuts angepasst sind, sodass ein vorgegebener Gamut bereitgestellt wird. Beispielsweise kann vorgesehen sein, dass eine Schwerpunktwellenlänge der Leuchtdiode 2 um 3 nm verschoben werden muss, um den vorgegebenen Gamut bereitstellen zu können. Entsprechend wird eine zum Treiben dieser Leuchtdiode 2 verwendete Stromstärke bzw. eine Amplitude der pulsweitenmodulierten Pulse in ausreichendem Maße erhöht. Weiter kann im Beispiel vorgesehen sein, dass die Schwerpunktwellenlänge der Leuchtdiode 3 um 2 nm verringert werden muss. Entsprechend wird eine zum Treiben dieser Leuchtdiode 3 verwendete Stromstärke bzw. eine Amplitude der pulsweitenmodulierten Pulse in ausreichendem Maße verringert usw. Durch das Verschieben der Schwerpunktwellenlängen verschieben sich auch die Eckpunkte des aufgespannten Gamuts, sodass der Gamut sich entsprechend ändert und hierdurch einem vorgegebenen Gamut zumindest angenähert werden kann.

Nach dem Bereitstellen des vorgegebenen Gamuts wird ein vorgegebener bzw. gewünschter Farbort innerhalb des Gamuts dadurch eingestellt, dass eine Pulsweite der jeweils zum Treiben der Leuchtdioden 2, 3, 4 verwendeten Pulse eingestellt wird. Der vorgegebene bzw. gewünschte Farbort wird der Treibereinrichtung 5 beispielsweise über ein Farbortsignal 8 mitgeteilt. Hierdurch kann eine von den Leuchtdioden 2, 3, 4 jeweils emittierte Intensität eingestellt werden. Die jeweils erforderliche Intensität wird mittels der Treibereinrichtung 5 berechnet und über die Pulsweiten der pulsweitenmodulierten Ansteuersignale 6 festgelegt. Über eine additive Farbmischung der jeweils von den Leuchtdioden 2, 3, 4 emittierten elektromagnetischen Strahlung wird der gewünschte Farbort erreicht.

Es kann vorgesehen sein, dass die Stromstärken jeweils mittels eines Vorwiderstands 7 angepasst werden. Die jeweiligen Vorwiderstände 7 werden hierbei derart gewählt und angeordnet, dass ausgehend von einer Versorgungsspannung bzw. Signalspannung die jeweils vorgegebene Stromstärke bzw. die jeweils vorgegebene Amplitude der Pulse erreicht wird. In der in der Fig. 1 gezeigten Ausführungsform sind die Vorwiderstände 7 in den jeweiligen Signalweg zwischen die Treibereinrichtung 5 und die Leuchtdioden 2, 3, 4 in Reihe geschaltet.

Alternativ kann vorgesehen sein, dass die Stromstärken mittels der Treibereinrichtung 5 (aktiv) angepasst werden, wobei die Treibereinrichtung 5 hierzu die Ansteuersignale 6, insbesondere eine Amplitude der pulsweitenmodulierten Pulsen, entsprechend anpasst.

Es kann ferner vorgesehen sein, dass eine durch das Anpassen der Stromstärken jeweils hervorgerufene Intensitätsänderung jeweils durch Anpassen der Ansteuersignale ausgeglichen wird. Insbesondere wird hierzu dann eine Pulsweite der pulsweitenmodulierten Pulse angepasst. Es kann beispielsweise vorgesehen sein, dass die Pulsweiten von der Treibereinrichtung jeweils derart angepasst werden, dass eine Effektivstromstärke gleich bleibt.

Es kann weiter vorgesehen sein, dass mindestens ein Emissionseigenschaft 9 für jede der drei Leuchtdioden 2, 3, 4 erfasst und/oder erhalten wird, wobei ein Wert der angepassten Stromstärke jeweils auf Grundlage des erfassten und/oder erhaltenen mindestens einen Emissionseigenschaft 9 festgelegt wird. Insbesondere kann die Treibereinrichtung 5 als Emissionseigenschaft 9 eine Schwerpunktwellenlänge der jeweiligen Leuchtdioden 2, 3, 4 erhalten, insbesondere empfangen. Die Schwerpunktwellenlängen werden beispielsweise von einem Hersteller der Leuchtdioden 2, 3, 4 gemessen und in Form eines Datenblattes bereitgestellt. Auf Grundlage der empfangenen Emissionseigenschaften 9 bestimmt die Treibereinrichtung 5 die angepassten Stromstärken, beispielsweise durch Vergleichen mit Wellenlängen von Eckpunkten des vorgegeben Gamuts.

In Fig. 2 ist eine schematische Darstellung einer Ausführungsform des Verfahrens zum Betreiben eines Leuchtdioden-Moduls gezeigt.

In einem Verfahrensschritt 100 wird ein vorgegebener Gamut bzw. dessen drei Eckpunkte bereitgestellt. Dies erfolgt, indem Wellenlängen zu den drei Eckpunkten des Gamuts, beispielsweise mittels der Treibereinrichtung, empfangen werden.

In einem Verfahrensschritt 101 werden Emissionseigenschaften von drei Leuchtdioden erhalten. Die drei Leuchtdioden decken die drei Farben Rot, Grün und Blau ab, die den Gamut aufspannen sollen. Die erhaltenen Emissionseigenschaften sind beispielsweise technischen Datenblättern eines Herstellers der Leuchtdioden entnommen, und umfassen insbesondere eine jeweilige Schwerpunktwellenlänge bzw. dominante Wellenlänge einer von den Leuchtdioden emittierten elektromagnetischen Strahlung.

In einem Verfahrensschritt 102 werden Differenzen zwischen den Wellenlängen der Eckpunkte des vorgegebenen Gamuts und den jeweils korrespondierenden Schwerpunktwellenlängen der Leuchtdioden bestimmt.

In einem Verfahrensschritt 103 werden die jeweiligen Stromstärken bzw. Amplituden zum Treiben der Leuchtdioden auf Grundlage der bestimmten Differenzen bestimmt.

In einem Verfahrensschritt 104 werden die bestimmten Stromstärken in einer Alternative durch Auswählen und Vorschalten von Vorwiderständen bereitgestellt. In einer anderen Alternative werden die Werte für die bestimmten Stromstärken für jede der Leuchtdioden in der Treibereinrichtung hinterlegt. Die Treibereinrichtung steuert die jeweiligen Leuchtdioden anschließend mit Stromstärken bzw. Amplituden gemäß den hinterlegten Werten an.

In einem Verfahrensschritt 105 werden anschließend Pulsweiten von Ansteuersignalen zum Treiben der einzelnen Leuchtdioden berechnet, wobei die Pulsweiten derart gewählt werden, dass ein vorgegebener bzw. gewünschter Farbort innerhalb des aufgespannten Gamuts erreicht wird.

Es kann im Verfahrensschritt 105 vorgesehen sein, dass eine durch das Anpassen der Stromstärken jeweils hervorgerufene Intensitätsänderung jeweils durch Anpassen der Ansteuersignale ausgeglichen wird. Insbesondere wird hierzu die Pulsweite der pulsweitenmodulierten Pulse angepasst.

Der Vorteil des Leuchtdioden-Moduls und des Verfahrens ist, dass auch bei auf Grund von Herstellungstoleranzen schwankenden Emissionseigenschaften von verwendeten Leuchtdioden ein einheitlicher Farbeindruck hervorgerufen werden kann. Insbesondere kann hierdurch bei Anwendungen, beispielsweise in Kraftfahrzeugen, unabhängig von den konkret verwendeten Chargen von Leuchtdioden stets der oder die gleichen Farbeindrücke hervorgerufen werden. Auch bei Verwendung mehrerer Leuchtdioden-Module können einheitliche Farbeindrücke über sämtliche verwendeten Leuchtdioden-Module hinweg hervorgerufen werden. Da die Emissionseigenschaften, insbesondere eine Schwerpunktwellenlänge, im Rahmen des Verfahrens angepasst werden können, können auf Grund einer größeren Bandbreite an verwendbaren Leuchtdioden Kosten eingespart werden.

### Bezugszeichenliste

- 1: Leuchtdioden-Modul
- 2: Leuchtdiode
- 3: Leuchtdiode
- 4: Leuchtdiode
- 5: Treibereinrichtung
- 6: Ansteuersignal
- 7: Vorwiderstand
- 8: Farbortsignal
- 9: Emissionseigenschaft
- 100-105: Verfahrensschritte

## Patentansprüche

1. Verfahren zum Betreiben eines Leuchtdioden-Moduls (1), wobei das Leuchtdioden-Modul (1) mindestens drei verschiedenfarbige Leuchtdioden (2,3,4) umfasst, die gemeinsam einen Gamut von einstellbaren Farborten aufspannen und die mittels einer Treibereinrichtung (5) über Pulsweitenmodulations-Ansteuersignale (6) angesteuert werden,
um die Intensität eines emittierten Lichts der jeweiligen Leuchtdiode (2,3,4) zu steuern, **dadurch gekennzeichnet, dass**
Stromstärken,
mit denen die mindestens drei verschiedenfarbigen Leuchtdioden (2,3,4) jeweils betrieben werden, für jede der mindestens drei verschiedenfarbigen Leuchtdioden (2,3,4) individuell angepasst werden,
sodass eine jeweils zum Nachbilden eines vorgegebenen Gamuts bzw. dessen mindestens drei Eckpunkte notwendige Schwerpunktwellenlänge der jeweiligen mindestens drei verschiedenfarbigen Leuchtdioden (2,3,4)
eingestellt wird.

2. Verfahren nach Anspruch 1, wobei die Stromstärken jeweils mittels eines Vorwiderstands (7) angepasst werden.

3. Verfahren nach Anspruch 1, wobei die Stromstärken mittels der Treibereinrichtung (5) angepasst werden, wobei die Treibereinrichtung (5) hierzu die Ansteuersignale (6) entsprechend anpasst.

4. Verfahren nach einem der vorangegangenen Ansprüche, wobei eine durch das Anpassen der Stromstärken jeweils hervorgerufene Intensitätsänderung jeweils durch Anpassen der Ansteuersignale (6) ausgeglichen wird.

5. Verfahren nach einem der vorangegangenen Ansprüche, wobei mindestens eine Emissionseigenschaft (9) für jede der mindestens drei Leuchtdioden (2,3,4) erfasst und/oder erhalten wird, wobei ein Wert der angepassten Stromstärke jeweils auf Grundlage der erfassten und/oder erhaltenen mindestens einen Emissionseigenschaft (9) festgelegt wird.

6. Leuchtdioden-Modul (1), umfassend:
mindestens drei verschiedenfarbige Leuchtdioden (2,3,4), die gemeinsam einen Gamut von einstellbaren Farborten aufspannen, und
eine Treibereinrichtung (5), wobei die Treibereinrichtung (5) derart ausgebildet ist, die mindestens drei Leuchtdioden (2,3,4) über Pulsweitenmodulations-Ansteuersignale (6) anzusteuern,
um die Intensität eines emittierten Lichts der jeweiligen Leuchtdiode (2,3,4) zu steuern, **dadurch gekennzeichnet, dass**
Stromstärken, mit denen die mindestens drei verschiedenfarbigen Leuchtdioden (2,3,4) jeweils betrieben werden, für jede der mindestens drei verschiedenfarbigen Leuchtdioden (2,3,4) individuell angepasst werden,
sodass eine jeweils zum Nachbilden eines vorgegebenen Gamuts bzw. dessen mindestens drei Eckpunkte notwendige Schwerpunktwellenlänge der jeweiligen mindestens drei verschiedenfarbigen Leuchtdioden (2,3,4) eingestellt wird.

7. Leichtdioden-Modul (1) nach Anspruch 6, ferner umfassend Vorwiderstände (7), wobei die Vorwiderstände (7) derart ausgewählt und angeordnet sind, dass beim Ansteuern der Leuchtdioden (2,3,4) jeweils die angepassten Stromstärken verwendet werden.

8. Leuchtdioden-Modul (1) nach Anspruch 6, wobei die Treibereinrichtung (5) ferner derart ausgebildet ist, die jeweiligen Stromstärken anzupassen.

9. Leuchtdioden-Modul (1) nach einem der Ansprüche 6 bis 8, wobei die Treibereinrichtung (5) ferner derart ausgebildet ist, eine durch das Anpassen der Stromstärken jeweils hervorgerufene Intensitätsänderung jeweils durch Anpassen der Ansteuersignale (6) auszugleichen.

10. Leuchtdioden-Modul (5) nach einem der Ansprüche 6 bis 8, wobei die Treibereinrichtung (5) derart ausgebildet ist, mindestens eine Emissionseigenschaft (9) für jede der mindestens drei Leuchtdioden (2,3,4) zu erhalten und einen Wert der angepassten Stromstärke jeweils auf Grundlage der jeweils erhaltenen mindestens einen Emissionseigenschaft (9) festzulegen.

## Claims

1. Method for operating a light-emitting diode module (1), the light-emitting diode module (1) comprising at least three different colored light-emitting diodes (2,3,4) which together span a gamut of settable spectrum loci and which are controlled by means of a driver device (5) via pulse width modulation control signals (6),
in order to manage the intensity of the light emitted by the relevant light-emitting diode (2,3,4),
**characterized in that**
current strengths, with which the at least three different colored light-emitting diodes (2,3,4) are each operated, are individually adjusted for each of the at least three different colored light-emitting diodes (2,3,4)
so that the centroid wavelength of the respective at least three different colored light-emitting diodes (2,3,4) necessary in each case to replicate a given gamut or its at least three corner points is set.

2. Method according to claim 1, wherein the current strengths are each adjusted by means of a ballast resistor (7).

3. Method according to claim 1, wherein the current strengths are adjusted by means of the driver device (5), wherein the driver device (5) adjusts the control signals (6) accordingly for this purpose.

4. Method according to any of the preceding claims, wherein any change in intensity caused by adjusting the current strengths is compensated for in each case by adjusting the control signals (6).

5. Method according to any of the preceding claims, wherein at least one emission property (9) is detected and/or obtained for each of the at least three light-emitting diodes (2,3,4), wherein a value of the adjusted current strength is determined in each case on the basis of the at least one emission property (9) detected and/or obtained.

6. Light-emitting diode module (1), comprising:
at least three different colored light-emitting diodes (2,3,4) which together span a gamut of settable spectrum loci, and
a driver device (5), the driver device (5) being configured to control the at least three light-emitting diodes (2,3,4) via pulse width modulation control signals (6),
in order to manage the intensity of the light emitted by the relevant light-emitting diode (2,3,4),
**characterized in that**
current strengths, with which each of the at least three different colored light-emitting diodes (2,3,4) are operated, are individually adjusted for each of the at least three different colored light-emitting diodes (2,3,4)
so that the centroid wavelength of the respective at least three different colored light-emitting diodes (2,3,4) necessary in each case to replicate a given gamut or its at least three corner points is set.

7. Light-emitting diode module (1) according to claim 6, further comprising ballast resistors (7), wherein the ballast resistors (7) are selected and arranged such that the adjusted current strengths are used when controlling the light-emitting diodes (2,3,4).

8. Light-emitting diode module (1) according to claim 6, wherein the driver device (5) is further configured to adjust the respective current strengths.

9. Light-emitting diode module (1) according to any of claims 6 to 8, wherein the driver device (5) is further configured to compensate for any change in intensity caused by adjusting the current strengths in each case by adjusting the control signals (6).

10. Light-emitting diode module (5) according to any of claims 6 to 8, wherein the driver device (5) is configured to obtain at least one emission property (9) for each of the at least three light-emitting diodes (2,3,4) and to determine a value of the adjusted current strength in each case on the basis of the relevant at least one emission property (9) obtained.

## Revendications

1. Procédé d'exploitation d'un module de diodes électroluminescentes (1), dans lequel le module de diodes électroluminescentes (1) comprend au moins trois diodes électroluminescentes (2, 3, 4) de couleurs différentes qui couvrent ensemble une gamme d'emplacements de couleur réglables et qui sont commandées par le biais d'un dispositif de pilotage (5) par l'intermédiaire de signaux de commande (6) par modulation de largeur d'impulsion,
pour commander l'intensité d'une lumière émise par la diode électroluminescente (2, 3, 4) respective,
**caractérisé en ce que**
des intensités de courant avec lesquelles les au moins trois diodes électroluminescentes (2, 3, 4) de couleurs différentes sont respectivement exploitées, sont adaptées individuellement pour chacune des au moins trois diodes électroluminescentes (2, 3, 4) de couleurs différentes,
de sorte qu'une longueur d'onde de centre de gravité des au moins trois diodes électroluminescentes (2, 3, 4) de couleurs différentes respectives, qui est nécessaire pour reproduire une gamme prédéfinie ou ses au moins trois points d'angle, est réglée.

2. Procédé selon la revendication 1, dans lequel les intensités de courant sont respectivement adaptées par le biais d'une résistance série (7).

3. Procédé selon la revendication 1, dans lequel les intensités de courant sont adaptées par le biais du dispositif de pilotage (5), dans lequel le dispositif de pilotage (5) adapte à cet effet les signaux de commande (6) en conséquence.

4. Procédé selon l'une des revendications précédentes, dans lequel une modification d'intensité provoquée respectivement par l'adaptation des intensités de courant est compensée respectivement par l'adaptation des signaux de commande (6).

5. Procédé selon l'une des revendications précédentes, dans lequel au moins une propriété d'émission (9) est détectée et/ou obtenue pour chacune des au moins trois diodes électroluminescentes (2, 3, 4), dans lequel une valeur de l'intensité de courant adaptée est respectivement déterminée sur la base de l'au moins une propriété d'émission (9) détectée et/ou obtenue.

6. Module de diodes électroluminescentes (1), comprenant :
au moins trois diodes électroluminescentes (2, 3, 4) de couleurs différentes, qui couvrent ensemble une gamme d'emplacements de couleur réglables, et
un dispositif de pilotage (5), dans lequel le dispositif de pilotage (5) est conçu de manière à commander les au moins trois diodes électroluminescentes (2, 3, 4) par l'intermédiaire de signaux de commande (6) par modulation d'impulsions en durée,
pour commander l'intensité d'une lumière émise par la diode électroluminescente (2, 3, 4) respective,
**caractérisé en ce que**
des intensités de courant avec lesquelles les au moins trois diodes électroluminescentes (2, 3, 4) de couleurs différentes sont respectivement exploitées, sont adaptées individuellement pour chacune des au moins trois diodes électroluminescentes (2, 3, 4) de couleurs différentes, de sorte qu'une longueur d'onde de centre de gravité des au moins trois diodes électroluminescentes (2, 3, 4) de couleurs différentes respectives, qui est nécessaire pour reproduire une gamme prédéfinie ou ses au moins trois points d'angle, est réglée.

7. Module de diodes électroluminescentes (1) selon la revendication 6, comprenant en outre des résistances série (7), dans lequel les résistances série (7) sont sélectionnées et agencées de telle sorte que lors de la commande des diodes électroluminescentes (2, 3, 4), les intensités de courant adaptées sont respectivement utilisées.

8. Module de diodes électroluminescentes (1) selon la revendication 6, dans lequel le dispositif de pilotage (5) est en outre conçu de manière à adapter les intensités de courant respectives.

9. Module de diodes électroluminescentes (1) selon l'une des revendications 6 à 8, dans lequel le dispositif de pilotage (5) est en outre conçu de manière à compenser une variation d'intensité provoquée respectivement par l'adaptation des intensités de courant respectivement par adaptation des signaux de commande (6).

10. Module de diodes électroluminescentes (5) selon l'une quelconque des revendications 6 à 8, dans lequel le dispositif de pilotage (5) est conçu de manière à obtenir au moins une propriété d'émission (9) pour chacune des au moins trois diodes électroluminescentes (2, 3, 4) et à fixer une valeur de l'intensité de courant adaptée respectivement sur la base de l'au moins une propriété d'émission (9) respectivement obtenue.
